# EUROPÄISCHE PATENTANMELDUNG

(11) **EP 0 565 769 A1**
(43) Veröffentlichungstag der Anmeldung: **20.10.1993**
(21) Anmeldenummer: 92115947.1
(22) Anmeldetag: 17.09.1992
(51) Int. Cl.: B42D 1/00, F02C 7/266, F02P 11/06

(54) **Telefon- oder Adressenregister**

(30) Priorität: 14.04.1992 DE 9205189 U
(71) Anmelder: Felten, Waldemar, D-82178 Puchheim (DE)
(72) Erfinder: Felten, Waldemar, D-82178 Puchheim (DE)
(74) Vertreter: Glawe, Delfs, Moll & Partner

(57) **Zusammenfassung**

Das Deckblatt (3, 5) eines Telefonregisters hat einen die schuppenartig angeordneten Sichtstreifen (9) der Registerblätter (7, 7') überdeckenden Abschnitt (13, 15), der an einer Perforationlinie (12, 1) abreißbar ist, um die Sichtstreifen der Registerblätter freizulegen. Der Abschnitt kann als Werbeträger, insbesondere als Werbeantwort-Postkarte ausgestaltet sein. Entsprechende abreißbare Abschnitte können auch an zwischen die Registerblätter eingefügten Einlegeblättern, oder sogar an Registerblättern selbst, vorgesehen sein.

## Beschreibung

Die Erfindung betrifft ein Telefon- oder Adressenregister, von der im Oberbegriff des Anspruchs 1 angegebenen Art.

Register dieser Art sind in die EPS 4018992 und DEGM 8703516 beschrieben. Die schuppenartig übereinander überstehenden Sichtstreifen der Registerblätter sind mit einer alphabetischen Buchstabeneinteilung versehen, während auf den Hauptflächen der Registerblätter freie Zeile und Spalten eingedruckt sind, in die der Benutzer die von ihm benötigten Adressen und/oder Fernsprechnummern eintragen kann. Derartige Register können besonders vorteilhaft als Werbeträger ausgestaltet werden, wobei Werbehinweise sowohl auf die Außen- und Innenflächen der Deckblätter sowie auf die nicht für Eintragungen benötigten Flächen auf der Vorder- oder Rückseite der Registerblätter, vor allem aber auf den neben der Buchstabeneinteilung freibleibenden Flächen der überstehenden Sichtstreifen angebracht werden können. Diese Werbehinweise gelangen bei jeder Nutzung des Registers erneut in das Blickfeld des Benutzers.
Der Erfindung liegt die Aufgabe zugrunde, den Gebrauchswert und die Vielseitigkeit eines derartigen Telefonregisters als Werbeträger zu verbessern. Die Lösung dieser Aufgabe ist im Anspruch 1 angegeben.
Der erfindungsgemäß vorgesehene, abreißbare Abschnitt bietet die Möglichkeit, ihn als besonderen Informations- oder Werbeträger auszugestalten, der nicht zum Verbleib am Telefonregister bestimmt ist, sondern nach dem Abtrennen anderweitig verwendet werden kann. Beispielsweise kann dieser abtrennbare Abschnitt als vorgedruckte Werbeantwort ausgestaltet werden, die an den jeweiligen Werbetreibenden zurückgeschickt werden kann. Insbesondere wenn der betreffende Abschnitt des Deckblattes die Sichtstreifen der Registerblätter abdeckt, muß der Benutzer den Abschnitt ohnehin abtrennen, um das Register benutzen zu können, und wird dann auch eher bereits sein, diesen Abschnitt seiner bestimmungsgemäßen Verwendung zum Beispiel als Rückantwort zuzuführen.

Die Erfindung ist mit besonderem Vorteil dann anwendbar, wenn das Register, wie aus DPS 4018992 bekannt, sowohl an seiner Vorder- als auch an seiner Rückseite schuppenartig abgestufte Registerblätter aufweist, die nach der jeweiligen Seite hin aufklappbar sind und jeweils eine Hälfte der alphabetischen Buchstabeneinteilung aufweisen. In diesem Fall kann jedes der beiden Deckblätter mit je einem abtrennbaren Abschnitt versehen sein, der zur Freilegung der jeweiligen Sichtstreifen auf Vorder- und Rückseite des Registers abgetrennt werden muß.

Eine Ausführungsform der Erfindung wird anhand der Zeichnung erläutert.

Das dargestellte Telefonregister 1 hat ein vorderes Deckblatt 3 und ein hinteres Deckblatt 5 und dazwischen angeordnete Registerblätter 7, 7'. Die Registerblätter sind von abgestufter Länge, so daß sie schuppenartig übereinander überstehen, so daß freiliegende Sichtstreifen 9 entstehen, auf denen in bekannter Weise eine alphabetische Buchstabeneinteilung angebracht werden kann. Bei der dargestellten Ausführungsform ist ein Teil 7 der Registerblätter an der Vorderseite des Registers schuppenartig abgestuft und mit der ersten Hälfte A - L der Buchstabeneinteilung versehen, während der andere Teil 7'der Registerblätter auf der Rückseite des Registers abgestuft und mit der zweiten Hälfte des Buchstabenalphabets M - Z (nicht dargestellt) versehen ist. Das Register ist somit von der Vorder- und Rückseite her benutzbar. Dies hat den Vorteil, daß das Register bei gegebener Länge eine größere Aufnahmekapazität hat.

Bei der beschriebenen Ausführungsform sind die beiden Deckblätter 3, 5 durch Falten eines Doppelblattes gebildet und hängen am oberen Rand des Registers zusammen, und ebenso ist jedes Registerblatt der Blattgruppe 7 und 7'durch Falten eines Doppelblattes entstanden. Die gefalteten Doppelblätter sind am oberen Rand des Registers zusammengeheftet, zum Beispiel mit Heftklammern 11 und können am oberen Rand scharnierartig aufgeklappt werden. Dies ermöglicht eine sehr einfache Herstellung des Telefonregisters. Die Erfindung ist jedoch nicht auf diese Konstruktion des Telefonregisters beschränkt. Die Deckblätter und Registerblätter können auch Einzelblätter sein, die an ihrem oberen Rand in geeigneter Weise aufklappbar miteinander verbunden sind.

Das vordere Registerblatt 3 ist über eine Perforationslinie 12 mit einem Verlängerungsabschnitt 13 verbunden, der die Sichtstreifen 9 der vorderseitigen Registerblätter 7 abdeckt. In analoger Weise ist am hinteren Deckblatt 5 ein Verlängerungsabschnitt 15 vorgesehen. Der Abschnitt 13 ist als Werbeträger ausgebildet und an seiner Vorderseite mit einem Werbeaufdruck versehen. Der Benutzer muß den Abschnitt 13 an der Perforationslinie 12 umklappen oder vorzugsweise abtrennen, um die Sichtstreifen 9 der Registerblätter sehen und das Register benutzen zu können. An seiner Rückseite ist der Abschnitt 13 vorzugsweise mit einem Aufdruck als Werbeantwort-Postkarte versehen, wie dies auch bei dem Abschnitt 15 des rückseitigen Deckblattes angedeutet ist. Für den Fall, daß der Abschnitt 13 größer als das genormte Postkartenformat ist, kann eine weitere Perforationslinie 16 vorgesehen sein, um den über das Postkartenformat hinausgehenden Teil abzutrennen.

Zwischen den Registerblättern, zum Beispiel zwischen den Vorder- und rückseitigen Hälften 7, 7'der Doppelblätter, können ein oder mehrere weitere Einlegeblätter 17, 17'vorgesehen sein, an denen ebenfalls mittels Perforationlinien 18 abtrennbare Abschnitte 19, 19' vorgesehen sind, die in entsprechender Weise als Werbeträger verwendet werden können.

Zusätzlich zu den abtrennbaren Abschnitten 13, 15 und ggf. 19, 19' sind auch alle übrigen Teile des Registers 1 soweit wie möglich als Werbeträger ausgestaltet. So können Außen- und Innenseiten der Deckblätter 3, 5 mit Werbeaufdrucken versehen sein. Ebenso können die nicht für Eintragungen benötigten Flächen der Registerblätter 7, 7', insbesondere auf deren Rückseite, Werbeaufdrucke aufnehmen. Besonders vorteilhaft sind Werbeaufdrucke auf den freien Flächen der Sichtstreifen 9 der Registerblätter 7, wie bei 9'angedeutet.

Vorzugsweise sind die Deckblätter 3, 5 und ggf. die Einlegeblätter 17, 17'aus Karton, zum Beispiel von Postkartenstärke hergestellt, während die Registerblätter 7, 7'vorzugsweise aus dünnerem Material, insbesondere Papier, hergestellt sind.

## Patentansprüche

1. Telefon- oder Adressenregister mit einem vorderen und hinteren Deckblatt (3, 5) und einer Anzahl dazwischen angeordneter Registerblätter (7, 7'), die an ihrem oberen Rand aufklappbar miteinander verbunden sind und an ihrem unteren Rand schuppenartig abgestuft sind derart, daß jeweils ein Randbereich eines Registerblattes über das darüberliegende Registerblatt übersteht und einen Sichtstreifen zur Anbringung zum Beispiel eines alphabetischen Indexes oder dergleichen bildet,
dadurch **gekennzeichnet** daß an mindestens einem Deckblatt (3, 5) und/oder einem Registerblatt (7, 7') und/oder einem dazwischen eingefügten Zusatzblatt (17, 17') ein mittels Perforationslinie 12 abreißbarer Abschnitt (13 15, 19) als Werbeträger vorgesehen ist.

2. Register nach Anspruch 1,
dadurch **gekennzeichnet,** daß der abreißbare Abschnitt entlang der Perforationslinie (12) aufklappbar ist.

3. Register nach Anspruch 1,
dadurch **gekennzeichnet,** daß der abreißbare Abschnitt (13) Postkartenformat hat.

4. Register nach Anspruch 13,
dadurch **gekennzeichnet,** daß innerhalb des abreißbaren Abschnitts (13) ein kleinerer Abschnitt von Postkartenformat mittels einer weiteren Perforationslinie (16) abtrennbar ist.

5. Register nach Anspruch 1,
dadurch **gekennzeichnet,** daß der abreißbare Abschnitt (13) des Blattes (3, 5) die Sichtstreifen (9) der Registerblätter (7, 7') überdeckt, so daß diese durch Hochklappen oder Abreißen des Abschnitts (13, 15) freilegbar sind.

6. Register nach einem der Ansprüche 1 bis 5,
dadurch **gekennzeichnet,** daß das Register sowohl an seiner Vorderseite als auch an seiner Rückseite je eine Anzahl schuppenartig abgestufter Registerblätter (7, 7') mit Sichtstreifen (9) aufweist, die nach der jeweiligen Sichtseite hin aufklappbar sind, und daß das vordere und das hintere Deckblatt (3, 5) je einen die Sichtstreifen der Registerblätter (7, 7') überdeckenden, an einer Perforationslinie (12) abreißbaren Abschnitt (13, 15) aufweist.
